# EUROPÄISCHE PATENTSCHRIFT

(11) **EP 1 918 544 B1**
(45) Veröffentlichungstag und Bekanntmachung des Hinweises auf die Patenterteilung: **29.04.2009**
(21) Anmeldenummer: 07019594.6
(22) Anmeldetag: 06.10.2007
(51) Int. Cl.: F01N 7/08, B60K 13/04

(54) **Endrohrblende**
Tailpipe cover
Enjoliveur d'extrémité de tuyan d'échappement

(30) Priorität: 03.11.2006 DE 102006051850
(43) Veröffentlichungstag der Anmeldung: 07.05.2008
(73) Patentinhaber: Dr. Ing. h.c. F. Porsche Aktiengesellschaft, 70435 Stuttgart (DE)
(72) Erfinder: Paul, Michael, 71287 Weissach (DE); Wessels, Michael, 74321 Bietigheim-Bissingen (DE)

(56) Entgegenhaltungen:
- DE-A1- 19 914 426
- DE-C2- 3 690 030

## Beschreibung

Die Patentanmeldung betrifft eine Endrohrblende aus Aluminiumblech sowie Verfahren zum Herstellen einer Endrohrblende aus Aluminiumblech.

Aus der DE 36 90 039 C2 ist die Verwendung eines aluminisierten Stahlblechs zur Herstellung von Teilen eines Abgassystemes bekannt. Hierbei wird auf ein Stahlsubstrat mit vorgegebenen Beimischungen ein Aluminiumüberzug durch Heißtauchen aufgebracht. Hiermit wird die Korrosionsbeständigkeit des Stahlblechs gegenüber Auspuffgasen, Naßkorrosion und Kontaktkorrosion durch Aluminisieren verbessert.

Um das Gewicht von Abgasanlagen zu reduzieren ist es ferner bekannt, Abgasanlagen aus Titan zu fertigen. Dieses Material ist jedoch teuer und schwierig zu verarbeiten.

Ausgehend von diesem Stand der Technik ist es Aufgabe der Erfindung, eine Endrohrblende sowie ein Verfahren zum Herstellen einer solchen Endrohrblende zu schaffen, die gewichtsreduziert ist, aber gleichzeitig noch kostengünstig herzustellen ist.

Diese Aufgabe wird mit den Merkmalen der unabhängigen Ansprüche gelöst.

Nach einem ersten Aspekt der Erfindung wird vorrichtungsgemäß vorgeschlagen, als Material für die Endrohrblende ein Aluminiumblech zu verwenden, das einseitig mit Edelstahl plattiert ist. Alternativ kann im Sinne der Erfindung Titan anstatt Edelstahl verwendet werden. Dabei kann die mit Edelstahl oder Titan versehene Seite des Bleches so ausgerichtet sein, dass sie eine Sichtoberfläche bildet bzw. dass sie den Abgasen zugewandt ist.

Soweit die Endrohrblende bzw. deren Teile mit Abgasen beaufschlagt sind liegt dabei die Feststellung zu Grunde, dass Aluminiumblech zwar gegenüber Abgasen ausreichend korrosionsbeständig ist, aber für eine direkte Beaufschlagung mit Abgasen nicht ausreichend thermisch stabil ist, insbesondere dann, wenn die Abgase direkt auf das Aluminiumblech geleitet werden. Überraschender Weise dient die Edelstahlauflage bzw. die Titanauflage zur thermischen Isolation, denn dadurch wird der Wärmeeintrag in das Aluminiumblech vermindert. Gleichzeitig kann die in das Aluminiumblech eingetragene Wärme durch die gute Wärmeleitfähigkeit dieses Material sogleich abgeführt werden.

Vorteilhafte Weiterbildungen der Vorrichtung sind in den Unteransprüchen beschrieben.

So wird zur Weiterbildung der Vorrichtung vorgeschlagen, bei der Herstellung der Endrohrblende thermische Fügeverfahren zu verwenden, wobei die Edelstahlschicht auf dem Aluminiumblech im Verbindungsbereich entfernt ist.

Die Endrohrblende kann doppelwandig ausgeführt sein, d.h. aus einem Außenteil und einem Innenteil bestehen zwischen denen ein isolierender Spalt gebildet ist. Außenteil und Innenteil werden üblicherweise in einem überlappenden Bereich miteinander verbunden. In diesem überlappenden Bereich sollte Aluminium auf Aluminium zu liegen kommen.

Wenn die thermische Belastung des Innenteiles gering ist, kann das Innenteil auch Aluminiumblech ohne Edelstahlschicht ausgeführt sein. Das Außenteil hingegen sollte stets an seiner Außenseite mit einer Edelstahlschicht versehen sein, um der Endrohrblende einen hochwertigen optischen Eindruck zugeben.

Falls sich an die Endrohrblende ein Rohrabschnitt anschließt, der sich zu einem weiter stromauf liegenden Teil der Abgasanlage, wie einem Endschalldämpfer, erstreckt, so kann dieser Rohrabschnitt vorzugsweise ebenfalls aus Aluminiumblech gefertigt sein. Falls dieser Rohrabschnitt thermisch hoch belastet ist, bspw. weil er Krümmungen aufweist an denen das hindurchströmende Abgas in direkten Kontakt mit der Wandung kommt, so kann auch der Rohrabschnitt innenseitig mit Edelstahl beschichtet sein. Der Rohrabschnitt schließt sich vorzugsweise an das Innenteil der Endrohrblende an und ist ebenfalls durch thermisches Fügen verbunden. Auf diese Weise kann auch der Rohrabschnitt gewichtsoptimiert ausgeführt sein. Da die Verbindung zwischen dem Rohrabschnitt und dem weiter stromauf liegenden Teil der Abgasanlage als mechanische Klemmverbindung ausgeführt ist, kann dieser weiter stromauf liegenden Teil der Abgasanlage aus einem anderem Material bestehen.

Nach einem zweiten Aspekt der Erfindung wird verfahrensgemäß vorgeschlagen, zur Herstellung einer Endrohrblende aus Aluminiumblech das Ausgangsmaterial, nämlich warmfestes Aluminiumblech, zunächst einseitig mit einer Schicht aus Edelstahl zu versehen, insbesondere durch Plattieren. Alternativ kann im Sinne der Erfindung Titan anstatt Edelstahl verwendet werden. Aus dem so vorbereiteten Ausgangsmaterial werden die Rohlinge für die Endrohrblende zugeschnitten. In den Bereichen der Rohlinge, die später an Verbindungsbereichen zu liegen kommen, wird nun die Edelstahlschicht wieder entfernt, vorzugsweise 1 bis 5 mm über den Verbindungsbereich hinaus. Nachfolgend werden die Rohlinge zu Teilen der Endrohrblende geformt, bspw. durch Biegen, Tiefziehen, Bördeln und ähnliches. Schließlich werden die einzelnen Teile durch thermisches Fügen zur Endrohrblende zusammengesetzt. Durch das Entfernen der Edelstahlschicht im Verbindungsbereich wird eine einwandfreie thermische Fügenaht erzielt, da bei einer Überlappverbindung die Aluminiumschmelze in der Fügenaht nicht durch Edelstahl gestört wird.

Nach einem dritten Aspekt der Erfindung wird zur Herstellung einer Fügenaht an einem Aluminiumblech, das einseitig mit Edelstahl plattiert, vorgeschlagen, dass beschichtete Aluminiumbleche von beiden Seiten aus thermisch zu fügen. In diesem Falle darf die Fügung jeder Seite nicht die gesamte Tiefe der jeweiligen Schicht (Aluminiumblech bzw. Edelstahlschicht) erfassen. Alternativ kann im Sinne der Erfindung Titan anstelle von Edelstahl verwendet werden. Das Aluminiumblech wird vorzugsweise durch Lichtbogenschweißen, insbesondere durch MIG-Schweißen oder WIG-Schweißen mit Zusatzwerkstoff oder ohne Zusatzwerkstoff gefügt. Bei der Edelstahlschicht erfolgt die Fügung vorzugsweise durch Laserschweißen. Das Verfahren gemäß dem dritten Aspekt der Erfindung eignet sich insbesondere zur Herstellung von Endrohrblenden aus einem Aluminiumblech, das einseitig mit Edelstahl plattiert ist, wobei die mit Edelstahl versehene Seite des Bleches vorzugsweise so ausgerichtet ist, dass sie eine Sichtoberfläche bildet und/oder dass sie den Abgasen zugewandt ist.

Vorteilhafte Weiterbildungen des Verfahrens sind in den Unteransprüchen beschrieben.

So ist es alternativ möglich, das beschichtete Aluminiumbleche von beiden Seiten aus thermisch zu fügen. In diesem Falle darf die Fügung jeder Seite im wesentlichen nicht die gesamte Tiefe der jeweiligen Schicht (Aluminiumblech bzw. Edelstahlschicht) erfassen. D.h., die thermische Fügung erfolgt für jede Schicht unabhängig von der anderen Schicht derart, dass sich die unterschiedlichen Werkstoffe, Aluminium und Edelstahl, der jeweiligen Schicht miteinander nicht vermengen bzw. verschmelzen. Dabei wird das Aluminiumblech vorzugsweise durch MIG-Schweißen mit Zusatzwerkstoff gefügt. Bei der Edelstahlschicht erfolgt die Fügung vorzugsweise durch Laserschweißen.

Durch die unterschiedlichen Werkstoffe kann es zu Verzügen in der Verbindungszone kommen. Um dies zu verhindern wird vorgeschlagen, den Blechrohling so zuzuschneiden, dass er in der Verbindungszone über die Kontur des endgültigen Bauteiles hinausragt. Dabei schließt sich an die Verbindungszone beidseitig jeweils ein innenliegender Bereich an, der eine Einlaufzone bzw. Auslaufzone der Schweißnaht aufnimmt. An die innenliegenden Bereiche schließen sich dann außenliegende Bereich an, die nicht gefügt werden. Auf Höhe der innenliegenden Bereiche und der Schweißnaht ist vor dem Fügen ein Spalt gebildet, während die außenliegenden Bereiche auf Stoß liegen. Die außenliegenden Bereiche bilden somit einen Abstandshalter, der verhindert dass sich der Spalt während des Fügevorganges bspw. durch Schrumpfungsprozesse schließt. Dazu können die außenliegenden Bereiche während des Fügevorganges durch geeignete Mittel, wie bspw. Klemmen, fixiert sein. Nach dem Fügevorgang werden die innenliegenden und die außenliegenden Bereiche abgetrennt, so dass das Bauteil nunmehr in seiner endgültigen Form vorliegt.

Um beim Fügen des Aluminiumbleches eine Verunreinigung der Naht durch Edelstahlpartikel zu verhindern, die beim Schneiden des Bauteiles aus der Edelstahlschicht in die Aluminiumschicht getragen werden können, wird eine Kante des Aluminiumbleches vor dem Schweißen durch Bürsten oder andere mechanische Maßnahmen gesäubert.

Die Erfindung ist nachstehend an Hand des in den Figuren dargestellten Ausführungsbeispieles näher erläutert. Es zeigen
Figur 1 eine Ansicht einer Endrohrblende,
Figur 2 einen Schnitt durch die Endrohrblende nach der Linie II - II der Fig. 1,
Figur 3 ein Teil der Endrohrblende vor dem Fügen,
Figur 4 einen Schnitt durch eine Fügenaht,
Figur 5 eine Endrohrblende mit angesetztem Rohrabschnitt, und
Figur 6 einen Schnitt durch den Rohrabschnitt.

Die in Figur 1 gezeigte Endrohrblende 1 ist am Auslass einer nicht mehr dargestellten Abgasanlage angebracht. Wie im Schnitt in Figur 2 gezeigt besteht die Endrohrblende 1 aus einem Außenteil 2 und einem Innenteil 3. Das Außenteil 2 ist endseitig umgebördelt, so dass sich eine Sichtkante 4 bildet. An die Sichtkante 4 schließt sich ein nach innen ragender Trichter 5 an, der in einen erweiterten Endbereich 6 des Innenteiles 3 hineinragt.

Sowohl das Außenteil 2 als auch das Innenteil 3 bestehen aus warmfesten Aluminiumblech 7 als Tragschicht, das vor der Verarbeitung mit einer Schicht 8 aus Edelstahl versehen worden ist. Alternativ kann im Sinne der Erfindung Titan anstatt Edelstahl verwendet werden. Diese Schicht 8 ist bspw. durch Plattieren aufgebracht und macht etwa 5 bis 20 % der Gesamtstärke des Bleches aus. Das Blech ist so verarbeitet, dass die Schicht 8 an der Außenseite des Außenteiles 2 bzw. an der Innenseite des Innenteiles 3 zu liegen kommt.

Das Außenteil 2 ist mit dem Innenteil 3 über einen Verbindungsbereich verbunden, der sich zwischen dem Trichter 5 und dem erweiterten Endbereich 6 im Form einer Schweißnaht 9 erstreckt, die durch Lichtbogenschweißen, insbesondere durch MIG-Schweißen oder WIG-Schweißen mit Zusatzwerkstoff oder ohne Zusatzwerkstoff erzeugt ist. Vor dem Aufbringen der Schweißnaht 9 ist die Edelstahlschicht 8 oder Titanschicht im Endbereich 6 auf einer Tiefe t1 von ca. 2 bis 6 mm, gemessen ab der Endkante 10 des Außenteiles 2, entfernt worden. Auch am Außenteil 2 ist im Bereich der Kante 10 die Edelstahlschicht 8 oder Titanschicht entfernt worden.

Die Edelstahlschicht 8 bzw. Titanschicht am Innenteil 3 ist im Gegensatz zur Edelstahlschicht 8 bzw. Titanschicht am Außenteil 2 nicht aus optischen Gründen, sondern zur thermischen Isolierung des Aluminiumbleches vorgesehen. Ist die Wärmebelastung des Innenteiles 3 gering, so kann hier auf die Edelstahlschicht 8 oder Titanschicht verzichtet werden.

Eine weitere Schweißnaht 12 (siehe Fig. 1) ist an der Unterseite des Außenteiles 2 vorgesehen. Diese Schweißnaht 12 kann in der zuvor beschriebenen Weise erzeugt worden sein, wobei in diesem Falle im Bereich der Schweißnaht 12 ein Bereich gebildet ist, der nicht von einer Edelstahlschicht 8 oder Titanschicht bedeckt ist. Sollte dies beispielsweise aus optischen Gründen nicht gewünscht sein so kann die Schweißnaht 12 auch in dem in den Figuren 3 und 4 dargestellten Verfahren hergestellt sein.

Fig. 3 zeigt einen Ausschnitt eines Blechrohlings 15 zur Herstellung des Außenteiles 2. Der Blechrohling 15 ist hier bereits zu einem Zylinder zusammengelegt und weist einen Stoßbereich 16 auf, der zwischen Enden 11 des Blechrohlings 15 gebildet ist und durch thermisches Fügen verbunden werden soll. Beiderseits des Stoßbereiches 16 ist der Streifen 15 noch mit seitlichen Ansätzen 17 versehen, die über die gestrichelt dargestellt Endkontur 18 des Streifens 15 hinausragen. An den außen liegenden ersten Bereichen 19 liegen die Ansätze 17 bündig aneinander an. Zwischen den ersten Bereichen 19 sind die sich gegenüberliegen Enden 11 durch einen Spalt 20 getrennt. Dieser Spalt 20 erstreckt sich ausgehend von zweiten Bereichen 21, die in den Ansätzen 17 im Anschluss an die außenliegenden Bereiche 19 gebildet sind, entlang des Stoßbereiches 16.

Die Schweißnaht 12 beginnt in einem der Bereiche 21 ohne diesen notwendiger Weise vollständig auszufüllen. Die Schweißnaht 12 läuft durch einen weiteren Bereich 22 hindurch und endet im gegenüberliegenden Bereich 21. Nach dem Aufbringen der Schweißnaht 12 werden die seitlichen Ansätze 17 vom Streifen 15 abgetrennt.

Fig. 4 zeigt die Schweißnaht 12 im Schnitt. Die beiden, insbesondere warmfesten, Aluminiumbleche 7 sind durch eine erste Schweißnaht 26 miteinander verbunden, die durch Lichtbogenschweißen, insbesondere durch MIG-Schweißen oder WIG-Schweißen mit Zusatzwerkstoff oder ohne Zusatzwerkstoff erzeugt wurde. Die Schweißnaht 26 erfasst die Aluminiumschichten 7 nicht in ihrer vollständigen Tiefe, sondern endet in einem geringen Abstand zu den Edelstahlschichten 8 bzw. Titanschicht. Eine zweite Schweißnaht 27, die nach der ersten Schweißnaht 26 erzeugt wurde, verbindet die beiden Edelstahlschichten 8 bzw. Titanschichten. Auch die zweite Schweißnaht 27 erfasst die Edelstahlschichten 8 bzw. Titanschichten nicht in ihrer vollständigen Tiefe, sondern endet im geringen Abstand vor der Aluminiumschicht 7. Um eine Verunreinigung einer Kante 28 des Aluminiumbleches 7 durch Partikel aus der Edelstahlschicht 8 bzw. Titanschicht beim Schneiden der Kante zu verhindern, ist die Kante 28 vor dem Schweißen durch Bürsten oder andere mechanische Maßnahmen gesäubert worden.

Fig. 5 zeigt die Endrohrblende 1, die hier mit einem Rohrabschnitt 30 versehen ist. Der Rohrabschnitt 30 setzt dabei an das Innenteil 3 an und ist mit dem Innenteil in der vorbeschriebenen Weise durch thermisches Fügen verbunden. Der Rohrabschnitt 30 besteht aus warmfesten Aluminiumblech 7, das je nach thermischer Belastung innenseits mit einer Edelstahlschicht 8 bzw. Titanschicht versehen ist, wie dies in Fig. 6 gezeigt ist. Der Rohrabschnitt 30 ist über eine Klemmverbindung mit einem nicht dargestellten Endschalldämpfer oder einem weiteren, ebenfalls nicht dargestellten Rohrabschnitt, verbunden. Durch die Klemmverbindung kann der Endschalldämpfer bzw. der weitere Rohrabschnitt auch aus anderem Material bestehen, bspw. aus Stahl, Stahl mit Aluminiumauflage oder Edelstahl bzw. Titan.

Die Erfindung betrifft eine Endrohrblende aus Aluminiumblech sowie Verfahren zum Herstellen einer Endrohrblende aus Aluminiumblech. Um eine Endrohrblende zu schaffen, die gewichtsreduziert ist, aber gleichzeitig noch kostengünstig herzustellen ist, wird vorgeschlagen, als Material für die Endrohrblende ein Aluminiumblech zu verwenden, das einseitig mit Edelstahl oder Titan plattiert ist. Dabei kann die mit Edelstahl bzw. Titan versehene Seite des Bleches so ausgerichtet sein, dass sie eine Sichtoberfläche bildet bzw. dass sie den Abgasen zugewandt ist. Zur Herstellung einer solchen Endrohrblende wird vorgeschlagen, zur Herstellung einer Endrohrblende aus Aluminiumblech das Ausgangsmaterial, nämlich warmfestes Aluminiumblech, zunächst einseitig mit einer Schicht aus Edelstahl oder Titan zu versehen, insbesondere durch Plattieren. Aus dem so vorbereiteten Ausgangsmaterial werden die Rohlinge für die Endrohrblende zugeschnitten. In den Bereichen der Rohlinge, die später an Verbindungsbereichen zu liegen kommen, wird nun die Edelstahlschicht oder die Titanschicht wieder entfernt. Schließlich werden die einzelnen Teile durch thermisches Fügen zur Endrohrblende zusammengesetzt. In einem alternativen Verfahren wird vorgeschlagen, das beschichtete Aluminiumbleche von beiden Seiten aus thermisch zu fügen. In diesem Falle darf die Fügung jeder Seite nicht die gesamte Tiefe der jeweiligen Schicht (Aluminiumblech bzw. Edelstahlschicht oder Titanschicht) erfassen.

## Patentansprüche

1. Endrohrblende aus Aluminium-Blech, **dadurch gekennzeichnet, dass** das Aluminium-Blech (7) einseitig mit Edelstahl (8) oder Titan beschichtet ist.

2. Endrohrblende nach Anspruch 1, **dadurch gekennzeichnet, dass** die Endrohrblende (1) thermisch gefügt ist und im Verbindungsbereich keine Schicht aus Edelstahl (8) oder Titan vorhanden ist.

3. Endrohrblende nach Anspruch 1, **dadurch gekennzeichnet, dass** die Endrohrblende (1) doppelwandig ausgeführt ist und aus einem Außenteil (2) und einem Innenteil (3) besteht, die miteinander verbunden sind, wobei in einem Verbindungsbereich zwischen Außenteil (2) und Innenteil (3) keine Schicht aus Edelstahl (8) oder Titan vorhanden ist.

4. Endrohrblende nach Anspruch 3, **dadurch gekennzeichnet, dass** das Innenteil keine Schicht aus Edelstahl (8) oder Titan aufweist.

5. Endrohrblende nach einem der Ansprüche 1 bis 4, **dadurch gekennzeichnet, dass** sich an die Endrohrblende (1), vorzugsweise an das Innenteil (3), ein Rohrabschnitt (30) anschließt.

6. Verfahren zum Herstellen einer Endrohrblende aus Aluminium-Blech, **gekennzeichnet durch** folgende Schritte:
- einseitiges Plattieren des Aluminium-Blechs (7) mit Edelstahl (8) oder Titan,
- Zuschneiden der Blechrohlinge (15) für die Endrohrblende (1) und Entfernen der Schicht aus Edelstahl (8) oder Titan in einem Verbindungsbereich,
- Formen der Teile für die Endrohrblende (1) aus den Blechrohlingen (15),
- thermisches Fügen der Teile zur Endrohrblende (1).

7. Verfahren zur thermischen Fügung eines Aluminium-Bleches, insbesondere zum Herstellen einer Endrohrblende aus dem Aluminium-Blech, **gekennzeichnet durch** folgende Schritte:
- einseitiges Plattieren des Aluminium-Blech (7) mit Edelstahl (8) oder Titan,
- Zuschneiden der Blechrohlinge (15) für die Endrohrblende (1),
- Formen der Teile für die Endrohrblende (1) aus den Blechrohlingen,
- thermisches Fügen der Teile zur Endrohrblende (1), wobei das thermische Fügen von beiden Seiten des plattierten Bleches (7) her erfolgt und die Fügung nicht die gesamte Tiefe der jeweiligen Schicht (7, 8) erfasst.

8. Verfahren nach Anspruch 7, **dadurch gekennzeichnet, dass** das Fügen auf der Seite der Aluminium-Schicht (7) durch Lichtbogenschweißen, insbesondere durch MIG-Schweißen oder WIG-Schweißen mit Zusatzwerkstoff oder ohne Zusatzwerkstoff vorgenommen wird, wobei das Fügen auf der Seite der Edelstahl-Schicht (8) oder der Titan-Schicht durch Laser-Schweißen erfolgt.

9. Verfahren nach einem der Ansprüche 6 bis 8, **dadurch gekennzeichnet, dass** eine Kante (28) des Aluminiumbleches (7) vor dem Fügen durch Bürsten oder andere mechanische Maßnahmen gesäubert wird.

10. Verfahren nach einem der Ansprüche 6 bis 8, **dadurch gekennzeichnet, dass** eine Schweißnaht (12) über die Verbindungszone (22) des Teiles hinausragt und zumindest folgende Bereiche Zonen aufweist:
- die Verbindungszone (22) des Bauteils,
- daran beidseitig anschließend innenliegende Bereiche (21), die eine Einlaufzone bzw. Auslaufzone der Schweißnaht (12) bilden,
- an die Bereiche (21) anschließend außenliegende Bereiche (19),
- wobei in der Verbindungszone (22) und den innenliegenden Bereichen (21) ein Spalt (20) gebildet ist, während die außenliegenden Bereiche (19) aneinander stoßen.

11. Verfahren nach Anspruch 10, **dadurch gekennzeichnet, dass** die innenliegenden Bereiche (21) und die außenliegenden Bereiche (19) nach dem Fügen abgetrennt werden.

## Claims

1. Tailpipe cover made from aluminium sheet, **characterized in that** one side of the aluminium sheet (7) is coated with stainless steel (8) or titanium.

2. Tailpipe cover according to Claim 1, **characterized in that** the tailpipe cover (1) is thermally joined and no layer of stainless steel (8) or titanium is present in the connection region.

3. Tailpipe cover according to Claim 1, **characterized in that** the tailpipe cover (1) is embodied with two walls and consists of an outer part (2) and an inner part (3) which are connected to one another, wherein no layer of stainless steel (8) or titanium is present in a connection region between the outer part (2) and inner part (3).

4. Tailpipe cover according to Claim 3, **characterized in that** the inner part does not comprise a layer of stainless steel (8) or titanium.

5. Tailpipe cover according to one of Claims 1 to 4, **characterized in that** the tailpipe cover (1), preferably the inner part (3), is adjoined by a pipe portion (30).

6. Process for producing a tailpipe cover from aluminium sheet, **characterized by** the following steps:
- plating one side of the aluminium sheet (7) with stainless steel (8) or titanium,
- cutting the sheet blanks (15) for the tailpipe cover (1) to size and removing the layer of stainless steel (8) or titanium in a connection region,
- shaping the parts for the tailpipe cover (1) from the sheet blanks (15), and
- thermally joining the parts to form the tailpipe cover (1).

7. Process for thermally joining an aluminium sheet, in particular for producing a tailpipe cover from the aluminium sheet, **characterized by** the following steps:
- plating one side of the aluminium sheet (7) with stainless steel (8) or titanium,
- cutting the sheet blanks (15) for the tailpipe cover (1) to size,
- shaping the parts for the tailpipe cover (1) from the sheet blanks, and
- thermally joining the parts to form the tailpipe cover (1), wherein the thermal joining takes place from both sides of the plated sheet (7) and the joint does not cover the entire depth of the respective layer (7, 8).

8. Process according to Claim 7, **characterized in that** the joining on the aluminium layer (7) side is carried out by arc welding, in particular by MIG welding or TIG welding with or without additional material, wherein the joining on the stainless steel layer (8) side or of the titanium layer is effected by laser welding.

9. Process according to one of Claims 6 to 8, **characterized in that** one edge (28) of the aluminium sheet (7) is cleaned by brushes or other mechanical measures before the joining process.

10. Process according to one of Claims 6 to 8, **characterized in that** a weld seam (12) protrudes beyond the connection zone (22) of the part and has at least the following regions/zones:
- the connection zone (22) of the component,
- internal regions (21) which adjoin both sides of said connection zone and form an intake zone and exit zone of the weld seam (12),
- external regions (19) which adjoin the regions (21),
- wherein a gap (20) is formed in the connection zone (22) and the internal regions (21), whereas the external regions (19) butt against one another.

11. Process according to Claim 10, **characterized in that** the internal regions (21) and the external regions (19) are separated after the joining process.

## Revendications

1. Enjoliveur d'extrémité de tuyau d'échappement en tôle d'aluminium, **caractérisé en ce que** la tôle d'aluminium (7) est revêtue sur une face d'acier allié (8) ou de titane.

2. Enjoliveur d'extrémité de tuyau d'échappement selon la revendication 1, **caractérisé en ce que** l'enjoliveur d'extrémité de tuyau d'échappement (1) est assemblé thermiquement et qu'il n'y a pas de couche d'acier allié (8) ou de titane dans la zone d'assemblage.

3. Enjoliveur d'extrémité de tuyau d'échappement selon la revendication 1, **caractérisé en ce que** l'enjoliveur d'extrémité de tuyau d'échappement (1) est réalisé avec une double paroi et se compose d'une partie extérieure (2) et d'une partie intérieure (3), qui sont assemblées l'une à l'autre, dans lequel il n'y a pas de couche d'acier allié (8) ou de titane dans une zone d'assemblage entre la partie extérieure (2) et la partie intérieure (3).

4. Enjoliveur d'extrémité de tuyau d'échappement selon la revendication 3, **caractérisé en ce que** la partie intérieure ne présente pas de couche en acier allié (8) ou en titane.

5. Enjoliveur d'extrémité de tuyau d'échappement selon l'une quelconque des revendications 1 à 4, **caractérisé en ce qu'**un bout de tuyau (30) se raccorde à l'enjoliveur d'extrémité de tuyau d'échappement (1), de préférence à la partie intérieure (3).

6. Procédé de fabrication d'un enjoliveur d'extrémité de tuyau d'échappement en tôle d'aluminium, **caractérisé par** les étapes suivantes:
- placage d'une face de la tôle d'aluminium (7) avec un acier allié (8) ou du titane,
- découpage des ébauches de tôle (15) pour l'enjoliveur d'extrémité de tuyau d'échappement (1) et enlèvement de la couche d'acier allié (8) ou de titane dans une zone d'assemblage,
- formage des parties de l'enjoliveur d'extrémité de tuyau d'échappement (1) à partir des ébauches de tôle (15),
- assemblage thermique des parties en un enjoliveur d'extrémité de tuyau d'échappement (1).

7. Procédé d'assemblage thermique d'une tôle d'aluminium, en particulier pour la fabrication d'un enjoliveur d'extrémité de tuyau d'échappement avec la tôle d'aluminium, **caractérisé par** les étapes suivantes:
- placage d'une face de la tôle d'aluminium (7) avec un acier allié (8) ou du titane,
- découpage des ébauches de tôle (15) pour l'enjoliveur d'extrémité de tuyau d'échappement (1),
- formage des parties de l'enjoliveur d'extrémité de tuyau d'échappement (1) à partir des ébauches de tôle,
- assemblage thermique des parties en un enjoliveur d'extrémité de tuyau d'échappement (1), dans lequel l'assemblage thermique est effectué à partir des deux faces de la tôle plaquée (7) et l'assemblage n'atteint pas la profondeur totale de la couche respective (7, 8).

8. Procédé selon la revendication 7, **caractérisé en ce que** l'assemblage est effectué sur la face de la tôle d'aluminium (7) par soudage à l'arc électrique, en particulier par soudage MIG ou par soudage WIG, avec matière d'apport ou sans matière d'apport, dans lequel l'assemblage est effectué par soudage au laser sur la face de la couche d'acier allié (8) ou de la couche de titane.

9. Procédé selon l'une quelconque des revendications 6 à 8, **caractérisé en ce qu'**un côté (28) de la tôle d'aluminium (7) est nettoyé avant l'assemblage par brossage ou par d'autres opérations mécaniques.

10. Procédé selon l'une quelconque des revendications 6 à 8, **caractérisé en ce qu'**un cordon de soudure (12) est saillant sur la zone d'assemblage (22) de la partie et présente au moins les zones suivantes:
- la zone d'assemblage (22) du composant,
- des zones internes (21) s'y raccordant de part et d'autre, qui forment une zone initiale ou une zone finale du cordon de soudure (12),
- des zones externes (19) se raccordant aux zones (21),
- dans lequel une fente (20) est formée dans la zone d'assemblage (22) et dans les zones internes (21), tandis que les zones externes (19) sont placées l'une contre l'autre.

11. Procédé selon la revendication 10, **caractérisé en ce que** les zones internes (21) et les zones externes (19) sont séparées après l'assemblage.
